# EUROPÄISCHE PATENTSCHRIFT

(11) **EP 1 103 369 B1**
(45) Veröffentlichungstag und Bekanntmachung des Hinweises auf die Patenterteilung: **11.08.2004**
(21) Anmeldenummer: 00123945.8
(22) Anmeldetag: 03.11.2000
(51) Int. Cl.: B31B 1/74, B31B 1/20, B31B 1/25, B31B 3/28

(54) **Verfahren und Vorrichtung zum Herstellen von Kragen für Klappschachteln**
Method and device for making collars for hinged-lid boxes
Procédé et dispositif pour la fabrication de collerettes pour des boîtes avec un couvercle à charnière

(30) Priorität: 26.11.1999 DE 19957058
(43) Veröffentlichungstag der Anmeldung: 30.05.2001
(73) Patentinhaber: Focke & Co. (GmbH & Co.), 27283 Verden (DE)
(72) Erfinder: Focke, Heinz, 27283 Verden (DE); Oberschelp, Frank, 53227 Bonn (DE); Tempel, Jürgen, 27283 Verden (DE); Brüggerhoff, Jürgen, 45527 Hattingen (DE)
(74) Vertreter: Bolte, Erich, Dipl.-Ing.

(56) Entgegenhaltungen:
- EP-A- 0 414 532
- DE-A- 2 259 148
- IT-A- 1 290 655
- US-A- 4 708 704
- US-A- 5 621 209

## Beschreibung

Die Erfindung betrifft ein Verfahren zum Herstellen von Kragen für Klappschachteln mit runden, aufrechten Packungskanten, wobei der Kragen entsprechend gerundete, durch Rillen gebildete Kragenkanten aufweist und im Bereich derselben eine abstehende, durch C- oder U-förmige Stanzung in einem rillenfreien Feld gebildete Lasche als Schließhilfe für einen Deckel angeordnet ist. Weiterhin betrifft die Erfindung eine Vorrichtung zur Durchführung des Verfahrens.

Bei Klappschachteln mit gerundeten Packungskanten, also bei "Rundkanten-Packungen", ist eine Schließhilfe des Deckels besonders wichtig. Hierfür dienen die bei konventionellen Klappschachteln mit im Querschnitt rechtwinkligen Packungskanten bekannten Laschen bzw. Ohren.

Bekannt ist eine Klappschachtel besonderer Ausführung, nämlich aus zwei annähernd gleich großen Zuschnitten und insgesamt runden, nämlich halbkreisförmigen Seitenwänden. Die Zuschnitte zum Herstellen der Packung weisen Rillen im Bereich der Rundungen auf. Des Weiteren sind als Schließhilfe des Deckels dienende Laschen im Bereich der Rillen vorgesehen, wobei die Laschen frei von Rillen sind. Bei der Herstellung der Packung werden die beiden übereinanderliegenden Zuschnitte gemeinsam unter Bildung der runden Seitenwände verformt, wobei die Laschen gleichermaßen an dem Rundungsprozess teilnehmen und demnach in der Ebene des Zuschnitts gerundet werden.

Der Erfindung liegt die Aufgabe zugrunde, Maßnahmen für die Herstellung eines Kragens für Rundkanten-Packungen vorzuschlagen, durch die die Wirkung der Laschen als Schließhilfe des Deckels verbessert ist.

Zur Lösung dieser Aufgabe besteht das erfindungsgemäße Verfahren aus folgenden Merkmalen:
a) der Kragen wird von einer fortlaufenden Materialbahn abgetrennt,
b) die Materialbahn oder die von dieser abgetrennten Kragen werden mit zwei Gruppen von in Längsrichtung der Materialbahn bzw. in Förderrichtung der Kragen verlaufenden parallelen Rillen versehen im Bereich der herzustellenden gerundeten Kragenkanten,
c) die mit Rillen und Stanzung bzw. Lasche versehenen Kragen werden in ein Formaggregat gefördert zum Formen der gerundeten Kragenkanten,
d) zum Formen der Kragenkanten werden Kragen-Seitenlappen um eine gerundete Formfläche geformt, und zwar ohne Verformung der Laschen.

Der Erfindung liegt die Erkenntnis zugrunde, dass für die Wirksamkeit der Laschen bzw. Ohren eine Schrägstellung derselben im Bereich der Rundkanten erforderlich ist. Diese wird dadurch erreicht, dass zum einen die Laschen frei von Rundkanten sind, zum anderen aber nicht an der Verformung zur Bildung der Rundkanten teilnehmen, sondern in der ursprünglichen, ebenen Stellung bleiben.

Die erfindungsgemäße Vorrichtung ist in Anspruch 3 definiert.

Bei der erfindungsgemäßen Vorrichtung ist ein die kontinuierliche Fertigung von kragen ermöglichendes Rillwerkzeug vorgesehen, welches einen Bereich für die Laschen frei von Rillen lässt, und zwar durch eine Ausnehmung im Bereich einer von zwei Prägewalzen. Des Weiteren ist die Rundungsvorrichtung so ausgebildet, dass die Laschen durch das Rundungswerkzeug nicht erfasst und verformt werden.

Weitere Merkmale der Erfindung werden nachfolgend anhand der Zeichnungen näher erläutert. Es zeigt:
- Fig. 1: eine geöffnete Klappschachtel mit Rundkanten in perspektivischer Darstellung,
- Fig. 2: einen ausgebreiteten Kragen als Teil einer Klappschachtel,
- Fig. 3: eine Vorrichtung zum Herstellen und Behandeln von Kragen gemäß Fig. 2 in schematischer Seitenansicht,
- Fig. 4: die Vorrichtung gemäß Fig. 3 im Grundriss,
- Fig. 5: Einzelheiten der Vorrichtung gemäß Fig. 3, nämlich Präge- bzw. Rillwerkzeuge in Seitenansicht entsprechend Schnittebene V-V in Fig. 3,
- Fig. 6: eine einzelne Rill- bzw. Prägewalze der Fig. 5 in einer Ansicht entsprechend Horizontalschnitt VI-VI der Fig. 5,
- Fig. 7: ein Bearbeitungsaggregat für die Kragen, nämlich ein Formaggregat, in einer Ansicht entsprechend Schnittebene VII-VII in Fig. 3,
- Fig. 8: eine Einzelheit der Fig. 5, nämlich einen Ausschnitt der Rillwalzen in vergrößertem Maßstab,
- Fig. 9: eine Einzelheit des Aggregats gemäß Fig. 7, ebenfalls in stark vergrößertem Maßstab.

Es geht um die Gestaltung von Zigarettenpackungen des Typs Klappschachtel und deren Herstellung. Klappschachteln bestehen gemäß Fig. 1 aus einem (unteren) Schachtelteil 10 und einem Deckel 11. Letzterer ist über eine Gelenklinie 12 im Bereich einer Packungsrückseite schwenkbar mit dem Schachtelteil 10 verbunden.

Im Schachtelteil 10 ist ein Kragen 13 angeordnet. Dieser besteht aus einem gesonderten Zuschnitt aus dünnem Karton oder ähnlichem Verpackungsmaterial. Der Kragen 13 ist im Schachtelteil 10 verankert, und zwar an der Frontseite. Ein oberer Teilbereich des Kragens 13 ragt aus dem Schachtelteil 10 heraus. Dieser Teil des Kragens 13 wird vom Deckel 11 in Schließstellung desselben umfasst.

Die Klappschachtel weist abgerundete, aufrechte Packungskanten 14 auf. Diese sind im Querschnitt etwa viertelkreisförmig ausgebildet, unter Anpassung an den Durchmesser der zu verpackenden Zigaretten. Für eine erleichterte Herstellung der abgerundeten Packungskanten 14 ist in deren Bereich eine Anzahl von parallelen Rillen 15 angeordnet. Diese sind durch Prägen in das Verpackungsmaterial (dünner Karton) eingeformt. Die Rillen 15 verlaufen in Richtung der Packungskanten 14 und erleichtern die Rundformung des Zuschnitts im Bereich dieser Packungskanten 14.

Der passend, formschlüssig gegen die Innenseite des Schachtelteils 10 gesetzte Kragen 13 weist aufrechte Kragenkanten 16, 17 auf. Auch diese sind abgerundet, und zwar passend zu den frontseitigen Packungskanten 14 des Schachtelteils 10. Zur Bildung dieser gerundeten Kragenkanten 16, 17 ist der Kragen (Fig. 2) ebenfalls mit einer Anzahl von parallelen Rillen 18 im Bereich der Kragenkanten 16, 17 versehen. Diese erstrecken sich über die volle Länge bzw. Höhe des Kragens 13 und dienen zur Abgrenzung einer Kragen-Vorderwand 19 gegen Kragen-Seitenlappen 20, 21.

Eine Besonderheit des Kragens 13 ist eine Schließhilfe für den Deckel 11 in Schließstellung. Im Bereich der Kragenkanten 16, 17 ist zu diesem Zweck eine Lasche 22 angeordnet, die durch eine C-förmige Stanzung 23 gebildet ist und bei geformten Kragen 13 mit runden Kragenkanten 16, 17 nach außen weist. Die Position der Lasche 22 ist so gewählt, dass sie nach außen gerichtet ist und dadurch den Deckel 11 innenseitig bei Schließstellung desselben erfasst. Im Bereich der Lasche 22 ist ein von Rillen 18 freies Feld 24 gebildet, welches so bemessen ist, dass auch angrenzende Bereiche benachbart zur Lasche 22 erfasst sind. Durch diese Ausgestaltung der Lasche 22 - ohne Rillen 18 - ist die erwünschte Steifigkeit der Lasche als Schließhilfe für den Deckel 11 gewährleistet.

Bei der Herstellung der in beschriebener Weise ausgebildeten Kragen 13 wird so vorgegangen, dass entsprechende Zuschnitte von einer fortlaufenden Materialbahn 25 nacheinander abgetrennt, sodann mit den Rillen 18 versehen, hinsichtlich der Bildung der gerundeten Kragenkanten 16, 17 vorgeformt und sodann in flacher Position abgefördert werden.

Die Vorrichtung gemäß Fig. 3 besteht demnach aus einem Trennaggregat 26, einem Prägeaggregat 27 und einem Formaggregat 28.

Im Bereich des Trennaggregats 26 werden nacheinander Zuschnitte für Kragen 13 in der Kontur gemäß Fig. 2 von der Materialbahn 25 abgetrennt. Zwei zusammen wirkende Messerwalzen 29, 30 führen den konturierten Trennschnitt durch. Eine Besonderheit besteht darin, dass die Messerwalzen 29, 30 zugleich die C- bzw. U-förmige Stanzung 23 für die Laschen 22 durchführen. Auf dem Umfang der Messerwalzen 29, 30 sind demnach einerseits Schneiden 31 für die Abtrennung der Kragen 13 und zum anderen positionsgerecht angeordnete Stanzmesser 32 für die Stanzungen 23 angeordnet. Im Bereich des Trennaggregats 26 werden demnach die Kragen 13 mit der korrekten Kontur abgetrennt und zugleich die Stanzungen 23 für die Laschen 22 angebracht.

Die Kragen 13 gelangen im Anschluss an das Trennaggregat 26 in den Bereich des Prägeaggregats 27. Dazu werden die Kragen 13 durch Förderwalzen 33 übernommen und dem Prägeaggregat 27 zugeführt. Die Förderwalzen 33 werden mit derselben Umfangsgeschwindigkeit angetrieben wie die Messerwalzen 29, 30.

Das Prägeaggregat 27 besteht aus zwei Prägewalzen 34, 35. Diese übernehmen den Kragen 13 von den Förderwalzen 33 und transportieren den Kragen 13 mit höherer Fördergeschwindigkeit, so dass zur Materialbahn 25 bzw. zu dem nächstfolgenden Kragen 13 ein Abstand gebildet wird.

Die Prägewalzen 34, 35 sind in besonderer Weise ausgebildet, nämlich mit einer Gruppe von ringförmigen Vorsprüngen 36 und Vertiefungen 37. Eine Gruppe von Vorsprüngen 36 und Vertiefungen 37 der einen Prägewalze 34 korrespondieren mit Vorsprüngen 36 und Vertiefungen 37 der anderen Prägewalze 35, derart, dass Vorsprünge 36 und Vertiefungen 37 ineinander greifen. Der zwischen den Prägewalzen 34, 35 hindurch geförderte Kragen 13 wird so mit den Rillen 18 versehen.

Das Prägeaggregat 27 ist so ausgebildet, dass im Bereich der Laschen 22 keine Rillen 18 erzeugt werden, sondern das rillenfreie Feld 24 entsteht. Zu diesem Zweck ist eine der Prägewalzen, nämlich die obere Prägewalze 34, in besonderer Weise ausgebildet, nämlich mit einem Bereich ohne Vorsprünge 36 und Vertiefungen 37 versehen. Konkret ist in diesem Bereich jeweils eine Ausnehmung 38 in der Prägewalze 34 angeordnet. Die rillenfreie Ausnehmung 38 entspricht in der Kontur und Größe der Lasche 22 bzw. dem rillenfreien Feld 24. Die Kragen 13 werden durch entsprechende Steuerung so gefördert, dass die zuvor im Bereich des Trennaggregats 26 angebrachten Laschen 22 im Bereich des Prägeaggregats 27 auf die Ausnehmungen 38 treffen und somit nicht mit Rillen 18 versehen werden.

Der fertige Kragen 13 gelangt im Anschluss an das Prägeaggregat 27 in den Bereich des Formaggregats 28. Der Transport der Kragen wird durch obere und untere Fördergurte 39, 40 übernommen. Die Kragen 13 werden durch die Fördergurte 39, 40 einem feststehenden Formkörper 41 zugeführt. Im Bereich desselben werden die abgerundeten Kragenkanten 16, 17 (vor-)geformt, und zwar durch Bewegen der Kragen-Seitenlappen 20, 21 um seitliche Flügel 42 des Formkörpers 41. Die Flügel sind an den Außenrändern abgerundet, also mit halbkreisförmigen Formflächen 43 versehen. Die Kragen-Seitenlappen 20, 21 werden aus der horizontalen Strecklage nach unten um die Flügel 42 herum gefaltet, wobei die Formflächen 43 die runden Kragenkanten 16, 17 im Bereich der Rillen 18 ausformen. In der Endstellung befinden sich die Kragen-Seitenlappen 20, 21 unterhalb der Flügel 42 (Fig. 7, gestrichelte Linien).

Der Falt- bzw. Formvorgang wird durch besondere Formwerkzeuge 44, 45 bewirkt. Es handelt sich dabei um schwenkbare sowie aufund abbewegbare Tragarme 46, 47. An den Enden der winkelförmigen Tragarme 46, 47 sind Rollen 48, 49 angeordnet. Diese liegen in der Ausgangsstellung an der Oberseite des Kragens 13 und werden sodann durch abgestimmte Schwenk- und Abwärtsbewegung der Tragarme 46, 47 unter Mitnahme und entsprechender Verformung der Kragen-Seitenlappen 20, 21 um die Flügel 42 bzw. deren Formflächen 43 herum bewegt bis in eine Position unterhalb der Flügel 42. Dabei schmiegen sich die mit Rillen 18 versehenen Bereiche des Kragens 13 an die Formflächen 43 an.

Die Rollen 48, 49 sind in besonderer Weise ausgebildet, derart, dass die Laschen 22 nicht um die Formflächen 43 herum gefaltet bzw. an diese angedrückt werden. Zu diesem Zweck weisen die Rollen 48, 49 eine ringsherum laufende Vertiefung bzw. Nut 50 auf. Diese entspricht in der axialen Abmessung etwa der Abmessung der Lasche 22. Die Nut 50 ist so bemessen, dass bei der Formbewegung der Rollen 48, 49 die Laschen 22 nur geringfügig verschwenkt werden (Fig. 9), hingegen nicht an die Formfläche 43 angedrückt werden.

Nach der beschriebenen Formung der Kragen 13 im Bereich des Formaggregats 28 werden die Kragen 13 wieder in eine Strecklage, also in eine ebene, horizontale Form, zurückgeformt. Hierfür ist gemäß Fig. 3 ein schräg gestelltes Leitblech 51 jeweils im Bereich der Bewegungsbahn der Kragen-Seitenlappen 20, 21 positioniert. Die Leitbleche 51 formen die Kragen-Seitenlappen 20, 21 während des Transports in die horizontale, ebene Position zurück.

Die soweit vorbereiteten Kragen 13 werden an einen Querförderer 52 übergeben, der die Zuschnitte mit Abstand voneinander einer Verpackungsvorrichtung zur weiteren Verarbeitung, nämlich zur Vereinigung mit dem Packungsinhalt, zuführt.

Die Herstellung der Kragen kann unter Einsatz entsprechender Werkzeuge auch in der Weise durchgeführt werden, dass zuerst im Bereich der Materialbahn 25 fortlaufend zwei Gruppen von Rillen 18 hergestellt und danach die Kragen 13 von der so vorbereiteten Materialbahn 25 abgetrennt werden. Das Prägeaggregat ist bei dieser Alternative so ausgebildet, dass Felder 24 für die anschließende Anbringung der Stanzung 23 positionsgerecht angebracht werden. Bei dieser Ausführung kann die Stanzung 23 im Zusammenhang mit dem Abtrennen des Kragens 13 von der Materialbahn hergestellt werden.

## Patentansprüche

1. Verfahren zum Herstellen von Kragen (13) für Klappschachteln mit runden, aufrechten Packungskanten, wobei der Kragen (13) entsprechend gerundete, durch Rillen (18) gebildete Kragenkanten (16, 17) aufweist und im Bereich derselben eine abstehende, durch C- oder U-förmige Stanzung (23) in einem rillenfreien Feld (24) gebildete Lasche (22) als Schließhilfe für einen Deckel (11) angeordnet ist, **gekennzeichnet durch** folgende Merkmale:
a) der Kragen (13) wird von einer fortlaufenden Materialbahn (25) abgetrennt,
b) die Materialbahn (25) oder die von dieser abgetrennten Kragen (13) werden mit zwei Gruppen von in Längsrichtung der Materialbahn (25) bzw. in Förderrichtung der Kragen (13) verlaufenden parallelen Rillen (18) versehen im Bereich der herzustellenden gerundeten Kragenkanten (16, 17),
c) die mit Rillen (18) und Stanzung (23) bzw. Lasche (22) versehenen Kragen (13) werden in ein Formaggregat (28) gefördert zum Formen der gerundeten Kragenkanten (16, 17),
d) zum Formen der Kragenkanten (16, 17) werden Kragen-Seitenlappen (20, 21) um eine gerundete Formfläche (43) geformt, und zwar ohne Verformung der Laschen (22).

2. Verfahren nach Anspruch 1, **gekennzeichnet durch** folgende Merkmale:
a) die Kragen (13) werden im Bereich eines Trennaggregats (26) von der Materialbahn (25) abgetrennt,
b) im Bereich des Trennaggregats (26) werden zugleich die Stanzungen (23) zur Begrenzung der Lasche (22) entsprechend der packungsgemäßen Position angebracht,
c) danach werden im Bereich eines Prägeaggregats (27) die in Förderrichtung der Kragen (13) verlaufenden Rillen (18) angebracht unter Aussparung des Feldes (24) im Bereich der Lasche (22).

3. Vorrichtung zum Herstellen von Kragen (13) für Klappschachteln mit runden aufrechten Packungskanten (14), wobei der Kragen (13) entsprechend gerundete, durch Rillen (18) gebildete Kragenkanten (16, 17) aufweist und im Bereich derselben eine abstehende, durch C- oder U-förmige Stanzung (23) in einem rillenfreien Feld (24) gebildete Lasche (22) als Schließhilfe für einen Deckel (11) angeordnet ist, **gekennzeichnet durch** folgende Merkmale:
a) ein Trennaggregat (26) hindurch welches eine fortlaufende Materialbahn förderbar ist,
b) ein Formaggregat (28) in das der mit Rillen (18) und Lasche (22) versehene Kragen (13) förderbar ist zur Formung der gerundeten Packungskanten (14) **durch** Herumfalten von Kragen-Seitenlappen (20, 21) um einen Formkörper (41) mit gerundeten Formflächen (43),
c) Formwerkzeuge (44, 45) zum Ausformen der Kragenkanten (16, 17), nämlich Rollen (48, 49), weisen eine Ausnehmung im Bereich der Lasche (22) auf, nämlich eine ringsherum laufende Nut (50), in die die Lasche (22) ohne Verformung bei der Formbewegung der Rollen (48, 49) eintritt.

4. Vorrichtung nach Anspruch 3, **gekennzeichnet durch** folgende Merkmale:
a) das aus Messerwalzen (29, 30) bestehende Trennaggregat (26) zum Herstellen der Kragen (13) **durch** quergerichtete Trennschnitte weist Stanzmesser (32) auf zum Anbringen den C-förmigen Stanzungen (23) zur Begrenzung der Laschen (22) an den Kragen (13),
b) die im Bereich des Trennaggregats (26) hergestellten, mit C-förmigen Stanzungen (23) versehenen Kragen (13) sind **durch** ein an das Trennaggregat (26) anschließendes Prägeaggregat (27) hindurchförderbar zum Anbringen von in Längsrichtung der Materialbahn (25) bzw. in Förderrichtung des Kragens (13) verlaufenden Rillen (18),
c) das Prägewerkzeug besteht aus zwei Prägewalzen (34, 35), die jeweils ringsherumlaufende Vorsprünge (36) und Vertiefungen (37) zum Herstellen der Rillen (18) aufweisen,
d) die Prägewalzen (34, 35) weisen im Bereich der Laschen (22) ein von Rillen (18) freies Feld (24) auf.

5. Vorrichtung nach Anspruch 3 oder 4, **dadurch gekennzeichnet, dass** zwei Prägewalzen (34, 35) zum Anbringen von Rillen (18) an Kragen (13) oder an der Materialbahn (25) Vorsprünge (36) und Vertiefungen (37) aufweisen und dass eine der Prägewalzen (34, 35) im Bereich des herzustellenden Feldes (24) bzw. der Lasche (22) eine Ausnehmung (38) aufweist, in die die Lasche (22) während der Prägung des Kragens (13) eintritt oder in deren Bereich sich das freie Feld (24) befindet.

## Claims

1. Method of producing collars (13) for hinge-lid boxes with round, upright pack edges, the collar (13) having correspondingly rounded collar edges (16, 17) formed by scores (18) and, in the region of the same, a projecting tab (22) formed by a C-shaped or U-shaped punched section (23) in a score-free area (24) being arranged as a closing aid for a lid (11), **characterized by** the following features:
a) the collar (13) is severed from a continuous material web (25),
b) the material web (25) or the collars (13) severed therefrom are provided with two groups of parallel scores (18), running in the longitudinal direction of the material web (25) and/or in the conveying direction of the collars (13), in the region of the rounded collar edges (16, 17) which are to be produced,
c) the collars (13) provided with scores (18) and punched section (23) or tab (22) are conveyed into a shaping subassembly (28) for shaping the rounded collar edges (16, 17),
d) for shaping the collar edges (16, 17), collar side flaps (20, 21) are shaped around a rounded shaping surface (43), to be precise without the tabs (22) being deformed.

2. Method according to Claim 1, **characterized by** the following features:
a) the collars (13) are severed from the material web (25) in the region of a severing subassembly (26),
b) in the region of the severing subassembly (26), the punched sections (23), for delimiting the tab (22), are simultaneously applied in the pack-specific position,
c) thereafter, in the region of a stamping subassembly (27), the scores (18), running in the conveying direction of the collars (13), are applied, the area (24) in the region of the tab (22) being bypassed in the process.

3. Apparatus for producing collars (13) for hinge-lid boxes with round, upright pack edges (14), the collar (13) having correspondingly rounded collar edges (16, 17) formed by scores (18) and, in the region of the same, a projecting tab (22) formed by a C-shaped or U-shaped punched section (23) in a score-free area (24) being arranged as a closing aid for a lid (11), **characterized by** the following features:
a) a severing subassembly (26), through which a continuous material web can be conveyed,
b) a shaping subassembly (28), into which the collar (13) provided with scores (18) and tabs (22) can be conveyed in order for the rounded pack edges (14) to be shaped by virtue of collar side flaps (20, 21) being folded around a shaping body (41) with rounded shaping surfaces (43),
c) shaping tools (44, 45) for shaping the collar edges (16, 17), namely rollers (48, 49), have a recess in the region of the tab (22), namely an encircling groove (50), into which the tab (22) enters, without being deformed, during the shaping movement of the rollers (48, 49).

4. Apparatus according to Claim 3, **characterized by** the following features:
a) the severing subassembly (26), which comprises blade rollers (29, 30) and is intended for producing the collars (13) by transversely directed severing cuts, has punching blades (32) for applying the C-shaped punched sections (23), for delimiting the tabs (22), to the collars (13),
b) the collars (13) which are produced in the region of the severing subassembly (26) and are provided with C-shaped punched sections (23), can be conveyed through a stamping subassembly (27), which follows the severing subassembly (26), for the purpose of applying scores (18), which run in the longitudinal direction of the material web (25) and/or in the conveying direction of the collar (13),
c) the stamping tool comprises two stamping rollers (34, 35) which each have encircling protrusions (36) and depressions (37) for producing the scores (18),
d) the stamping rollers (34, 35) have an area (24) which is free of scores (18) in the region of the tabs (22).

5. Apparatus according to Claim 3 or 4, **characterized in that** two stamping rollers (34, 35) for applying scores (18) to collars (13) or to the material web (25) have protrusions (36) and depressions (37), and **in that** one of the stamping rollers (34, 35) has, in the region of the area (24) which is to be produced or in the region of the tab (22), a recess (38), into which the tab (22) enters during the stamping of the collar (13), or in the region of which the free area (24) is located.

## Revendications

1. Procédé de fabrication de cols (13) pour des boîtes à couvercle basculant ayant des arêtes verticales de paquet rondes, le col (13) présentant des arêtes arrondies de façon correspondante (16, 17) formées par des rainures (18), et dans la zone de ces arêtes (16, 17) se trouvant une languette saillante (22) qui est formée par une découpure en forme de C ou de U (23) dans un champ sans rainures (24) et sert de moyen auxiliaire de fermeture d'un couvercle (11), **caractérisé par** les caractéristiques suivantes :
a) le col (13) est détaché d'une bande continue de matériau (25),
b) la bande de matériau (25) ou le col (13) détaché de celle-ci est pourvu dans la zone des arêtes arrondies (16, 17) à réaliser du col de deux groupes de rainures parallèles (18) s'étendant dans la direction longitudinale de la bande de matériau (25), ou dans la direction de transport des cols (13),
c) les cols (13) pourvus des rainures (18) et de la découpure (23), c'est-à-dire de la languette (22), sont conduits à un dispositif de formage (28) pour le formage des arêtes arrondies (16, 17) du col,
d) pour le formage des arêtes (16, 17) du col, des pattes latérales (20, 21) du col sont formées autour d'une surface de formage arrondie (43), ce sans déformation des languettes (22).

2. Procédé selon la revendication 1, **caractérisé par** les caractéristiques suivantes :
a) les cols (13) sont détachés de la bande de matériau (25) dans la zone d'un dispositif de détachement (26),
b) dans la zone du dispositif de détachement (26) sont en même temps faites les découpures (23) pour la délimitation de la languette (22) suivant la position correspondant au paquet,
c) après cela, dans la zone d'un dispositif d'estampage (27) sont faites les rainures (18) s'étendant dans la direction de transport des cols (13), avec ménagement du champ (24) dans la zone de la languette (22).

3. Dispositif de fabrication de cols (13) pour des boîtes à couvercle basculant ayant des arêtes verticales de paquet rondes (14), le col (13) présentant des arêtes arrondies de façon correspondante (16, 17) formées par des rainures (18), et dans la zone de ces arêtes (16, 17) se trouvant une languette saillante (22) qui est formée par une découpure en forme de C ou de U (23) dans un champ sans rainures (24) et sert de moyen auxiliaire de fermeture d'un couvercle (11), **caractérisé par** les caractéristiques suivantes :
a) un dispositif de détachement (26) que traverse une bande continue de matériau,
b) un dispositif de formage auquel le col (13) pourvu des rainures (18) et de la languette (22) est conduit pour le formage des arêtes de paquet arrondies (14) par pliage de pattes latérales (20, 21) du col autour d'un corps de formage (41) ayant des surfaces de formage arrondies (43),
c) des outils de formage (44, 55) pour le formage des arêtes (16, 17) du col, à savoir des rouleaux (48, 49), présentent un évidement dans la zone de la languette (22), à savoir une rainure faisant tout le tour (50), dans lequel la languette (22) entre sans déformation lors du mouvement de formage des rouleaux (48, 49).

4. Dispositif selon la revendication 3, **caractérisé par** les caractéristiques suivantes :
a) le dispositif de détachement (26), constitué de rouleaux à couteau (29, 30), pour la fabrication des cols (13) par des coupes de séparation dirigées transversalement présente des couteaux découpeurs (32) pour la réalisation des découpures en forme de C (23) pour la délimitation des languettes (22) sur le col (13),
b) les cols (13) pourvus de découpures en forme de C (23) produits dans la zone du dispositif de détachement (26) traversent un dispositif d'estampage (27), faisant suite au dispositif de détachement (26), pour le réalisation de rainures (18) s'étendant dans la direction longitudinale de la bande de matériau (25), ou la direction de transport du col (13),
c) l'outil d'estampage est constitué de deux rouleaux estampeurs (34, 35) qui présentent chacun des saillies (36) et des creux (37) faisant tout le tour pour la réalisation des rainures (18),
d) les cylindres estampeurs (34, 35) présentent dans la zone des languettes (22) un champ (24) dépourvu de rainures (18).

5. Dispositif selon l'une des revendications 3 et 4, **caractérisé par le fait que** deux rouleaux estampeurs (34, 35) présentent des saillies (36) et des creux (37) pour la réalisation de rainures (18) sur le col ou sur la bande de matériau (25), et qu'un des rouleaux estampeurs (34, 35) présente dans la zone du champ (24) à réaliser, ou de la languette (22), un évidement (38) dans lequel la languette (22) entre pendant l'estampage du col (13) ou dans la zone duquel se trouve le champ sans rainures (24).
